# EUROPÄISCHE PATENTSCHRIFT

(11) **EP 0 503 429 B1**
(45) Veröffentlichungstag und Bekanntmachung des Hinweises auf die Patenterteilung: **23.10.1996**
(21) Anmeldenummer: 92103566.3
(22) Anmeldetag: 02.03.1992
(51) Int. Cl.: H01J 61/30, H01K 1/32

(54) **Einseitig gesockelte elektrische Lampe**
Single-cap lamp
Lampe fixée d'un côté

(30) Priorität: 14.03.1991 DE 4108316
(43) Veröffentlichungstag der Anmeldung: 16.09.1992
(73) Patentinhaber: Patent-Treuhand-Gesellschaft für elektrische Glühlampen mbH, 81543 München (DE)
(72) Erfinder: Gassmann, Michael, Dr., W-8023 München-Pullach (DE); Consten, Fritz, W-8000 München (DE)

(56) Entgegenhaltungen:
- EP-A- 0 168 016
- EP-A- 0 354 620
- FR-A- 1 479 439
- US-A- 3 384 771
- PATENT ABSTRACTS OF JAPAN, vol. 11, no. 271 (E-536) 3. September 1987 & JP-A-62 071 161

## Beschreibung

Die Erfindung betrifft elektrische Lampen mit kreiszylindrischem oder abschnittsweise kreiszylindrischem Glaskolben gemäß dem Oberbegriff des Anspruches 1, wie sie heute z.B. in Leuchten und Scheinwerfern, insbesondere für Fernseh-, Film- und Photoaufnahmezwecke, üblich sind.
Bei Fernseh-, Film- oder Photoinnennaufnahmen und häufig auch bei Außenaufnahmen muß mit künstlicher Zusatzbeleuchtung gearbeitet werden. Weit verbreitet sind hierfür heute Leuchten und Scheinwerfer, die mit Halogenglühlampen bestückt sind.

Mit der Einführung des Farbfernsehens wurden für diese Einsatzgebiete forciert auch Entladungslampen entwickelt, die mit hohem Wirkungsgrad ein dem natürlichen Tageslicht sehr ähnliches Licht erzeugen.

Aus geometrisch-optischen Gründen werden in den Leuchten und Scheinwerfern bevorzugt einseitig gesockelte Lampen verwendet. Die Lampen werden vorteilhaft in der Symmetrieachse des i. a. rotationssymmetrischen Leuchten-bzw. Scheinwerferreflektors angeordnet. Die mechanische Halterung und Sockelkontaktierung erfolgt auf der Reflektorscheitelseite. Dadurch werden störende Abschattungen durch den Sockel oder die Stromzuführungen in Ausstrahlrichtung vermieden.

Die in Ausstrahlrichtung des Reflektors liegende Lampenkolbenseite ist häufig kuppenförmig geformt und enthält aus fertigungstechnischen Gründen die Abziehstelle des Pumprohres, durch das die Lampe evakuiert worden ist und die erforderlichen Füllungen eingebracht worden sind.

Insbesondere bei schwacher Lichtbündelung, d.h., bei relativ kleiner Beleuchtungsstärke in einem relativ großen ausgeleuchteten Feld, einer Ausleuchtung, wie sie häufig für die Aufhellung von Szenen benötigt wird, werden jedoch oft ein oder mehrere Bereiche erhöhter Beleuchtungsstärke nahe der Mitte des ausgeleuchteten Feldes beobachtet.

Bei Leuchten bzw. Scheinwerfern, die mit Entladungslampen bestückt sind, beobachtet man ringförmige, annähernd zur Mitte des ausgeleuchteten Feldes konzentrische Bereiche erhöhter Beleuchtungsstärke.

Ursache hierfür ist eine Lichtsammelwirkung der Pumprohrabziehstelle auf der Kolbenkuppe; die ringförmigen Bereiche erhöhter Beleuchtungsstärke um das Zentrum des ausgeleuchteten Feldes herum entstehen durch eine abschattende Wirkung von Elektrode und Stromzuführung auf der dem Sockel abgewandten Seite des in der Lampenlängsachse montierten Entladungsbrenners.

Nach der US 3,384,771 ist eine Quecksilberdampf-Hochdruck-Reflektorlampe mit pilzförmigem, vorteilhaft auf seiner gesamten Innenoberfläche leicht mattiertem Außenkolben bekannt, bei der eine in Form heller und dunkler Bänder und als "hot spot" auf der optischen Achse auftretende ungleichmäßige Lichtstärkeverteilung durch eine kräftige Mattierung der Außenoberfläche des Brenners beseitigt wird. Die dort offenbarte Lampe trägt jedoch keine lichtsammelnde Pumprohrabziehstelle auf der Kolbenkuppe, außerdem weist der Kolben keine vorzugsweise kreiszylindrische Form auf.

Die EP 168 016 offenbart eine Halogenglühlampe mit einer Pumprohrabziehstelle an der Kolbenkuppe in einem Außenkolben, bei der durch Mattierung des gesamten Innen- oder des gesamten Innen- und Außenkolbens die in einem Reflektorsystem erzielte Halbwertsbreite der Lichtstärkeverteilung vergrößert wird. Die Mattierung wird hier beim Innenkolben auf der Außen-oder Innenseite, beim Außenkolben nur auf der Innenseite vorgenommen. Eine störende Lichtsammelwirkung der Pumprohrabziehstelle wird jedoch nicht erwähnt.

Bei der aus der EP 354 620 A1 bekannten Kfz-Scheinwerferlampe wird die eine Pumprohrabziehstelle enthaltene Kolbenkuppe zur Abschirmung eines störenden Teiles des abgestrahlten Lichtes durch Schwärzung mit einer temperaturfesten Farbe völlig lichtundurchlässig gemacht. Die Pumprohrabziehstelle ist hier natürlich optisch wirkungslos.

Die FR 1.479.439 offenbart eine Reflektorglühlampe mit birnenförmigem Kolben, die zur Erhöhung der Lichtausbeute und zur gleichzeitigen thermischen Entlastung des Sockels einen zwischen Glühwendel und Sockel integrierten Reflektor aufweist. Die Kolbenkuppe ist hier in einem Bereich von ca. 120 Grad mattiert, um das von dem genannten Reflektor nach vorn geworfene Licht auf einen zweiten Reflektor zu lenken, der ein weites Lichtbündel erzeugen soll. Die Kolbenkuppe enthält jedoch keine Pumprohrabziehstelle.

Es ist die Aufgabe der Erfindung, die beim Einsatz von einseitig gesockelten Entladungslampen in Leuchten bzw. Scheinwerfern durch Lichtsammelwirkung der Pumprohrabziehstelle auf der Kolbenkuppe verursachte ungleichmäßige Ausleuchtung im Zentrum oder in der näheren Umgebung des Zentrums des ausgeleuchteten Feldes zu vermeiden.

Diese Aufgabe wird durch die kennzeichnenden Merkmale des Anspruches 1 gelöst.

Eine erfindungsgemäße Mattierung der Kolbenkuppe kann z.B. vorteilhaft durch Sandstrahlen erfolgen.

Bei diesem Mattierungsverfahren wird z.B. feiner Quarzsand mit einer mittleren Korngröße von 150 µm mit Hilfe von Preßluft bei 5 bar Druck durch eine Düse von ca. 3 mm Durchmesser beschleunigt und trifft mit hoher Geschwindigkeit auf die Kolbenkuppe.

Nach wenigen Sekunden ist durch den hierdurch verursachten Glasabrieb die Oberfläche der Kolbenkuppe durch Aufrauhen so stark mattiert, daß dort praktisch keine gerichtete Transparenz mehr, sondern nur noch ungerichtete Transparenz vorhanden ist.

Der Einfluß der erfindungsgemäßen Mattierung der Lampenkuppe auf die Lichtstärkeverteilung wird nachfolgend anhand von Messungen der Lichtstärkeverteilung an einer einseitig gesockelten Entladungslampe **vor** und **nach** der Kolbenkuppenmattierung verdeutlicht. Es zeigt
- Figur 1: eine einseitig gesockelte Entladungslampe als Ausführungsbeispiel schematisch in Seitenansicht
- Figur 2: die Lichtstärkeverteilung der Entladungslampe von Figur 1 **vor** der Kolbenkuppenmattierung
- Figur 3: die Lichtstärkeverteilung der Entladungslampe von Figur 1 **nach** der Kolbenkuppenmattierung.

Die in Figur 1 dargestellte einseitig gesockelte Entladungslampe 21 ist eine Halogenmetalldampflampe von 1200 W Leistungsaufnahme, die mit hohem Wirkungsgrad ein dem natürlichen Tageslicht sehr ähnliches Licht erzeugt. Sie besteht aus einem Hochdruckentladungsbrenner 22, der in einem gasdicht verschlossenen kreiszylindrischen Lampenaußenkolben 23 auf dessen Längsachse montiert ist. Der Lampenkolben 23 besteht aus Quarzglas und ist mit ca. 500 hPa Stickstoff gefüllt. Er ist auf einem G 38-Stiftsockel aufgekittet.

Es sind auch Halogenmetalldampflampen bekannt, bei denen der kreiszylindrische Lampenaußenkolben in Höhe des Hochdruckentladungsbrenners 22 aus thermischen Gründen ellipsoidförmig erweitert, "aufgebaucht" ist. Die verrundete Kolbenkuppe 25 auf der dem Sockel 24 abgewandten Seite des Lampenaußenkolbens 23 enthält die Abziehstelle 26 des Pumprohres, durch das der Lampenaußenkolben 23 im Fertigungsprozeß evakuiert und anschließend mit Stickstoff gefüllt worden ist.

Die Sockelstifte 27, 28 sind über gasdicht in den Lampenaußenkolben 23 eingequetschte Molybdänfolien elektrisch leitend mit den Stromzuführungen 29, 30 des Hochdruckentladungsbrenners 22 verbunden. Die Stromzuführungen 29, 30 bestehen aus stabilen Molybdändrähten, die auch für die mechanische Halterung des Hochdruckentladungsbrenners 22 sorgen.

Der ellipsoidförmige Hochdruckentladungsbrenner 22 besteht ebenfalls aus Quarzglas. Er enthält eine Füllung von ca. 400 hPa Argon sowie geringe Mengen an Quecksilber, Cäsium und Halogeniden der Seltenenerdelemente.

Die Stromzuführungen zu seinen Wolframstiftelektroden 31, 32 sind gasdicht in die in bekannter Weise aus thermischen Gründen mattierten Brennerschäfte 33, 34 eingeschmolzene Molybdänfolien 35, 36, die durch Punktschweißungen mit den Stromzuführungen 29, 30 und den Elektroden 31, 32 elektrisch leitend verbunden sind.

Zwischen den Elektroden 31, 32 brennt bei Lampenbetrieb ein leuchtender Entladungsbogen, in dem vorzugsweise die Seltenenerdelemente zur Lichtemission angeregt werden.

Die gesamte Kolbenkuppe 25 des Lampenaußenkolbens 23 einschließlich der Pumprohrabziehstelle 26 ist zur Unterdrückung der gerichteten Transparenz, z.B. durch Sandstrahlen, mattiert.

Figur 2 zeigt in Polarkoordinatendarstellung die Lichtstärkeverteilung einer einseitig gesockelten Entladungslampe, wie sie in Figur 1 dargestellt ist, jedoch mit **nichtmattierter** Kolbenkuppe 25.

Die Hauptausstrahlrichtung ist senkrecht zur Lampenlängsachse in einem Winkelbereich von ca. 120 Grad.

Die Lichtstärke besitzt jedoch infolge der Lichtsammelwirkung der Pumprohrabziehstelle 26 auf der Kolbenkuppe 25 ein scharf ausgeprägtes störendes Maximum in Richtung der Kolbenkuppe 25.

Da der durch den kuppenseitigen Brennerschaft 33 transportierte Lichtstrom hier durch die Elektrode 31 und die betreffende Stromzuführung eine gewisse Abschattung erfährt, ist die Lichtstärke direkt auf der Symmetrieachse etwas kleiner als unmittelbar daneben.

Hierdurch werden störende ringförmige Bereiche erhöhter Beleuchtungsstärke im Zentrum des ausgeleuchteten Feldes beobachtet.

Figur 3 zeigt die Lichtstärkeverteilung derselben einseitig gesockelten Entladungslampe 21, jedoch **mitmattierter** Kolbenkuppe.

Das scharf ausgeprägte Lichtstärkemaximum in Kolbenkuppenrichtung ist bis auf einen unwesentlichen, nicht mehr störenden Rest durch die die gerichtete Transparenz unterdrückende Mattierung der Kolbenkuppe einschließlich Pumprohrabziehstelle praktisch verschwunden.

## Patentansprüche

1. Einseitig gesockelte elektrische Entladungslampe (21) mit einem an äußere Stromzuführungen angeschlossenen Hochdruckentladungsbrenner als Lichtquelle (22) in einem kreiszylindrischen oder abschnittsweise kreiszylindrischen Glaskolben (23), der auf der dem Sockel (24) abgewandten Seite kuppenförmig verschlossen ist, dadurch gekennzeichnet, daß die Kolbenkuppe (25) teilweise oder vollständig mattiert ist und eine Pumprohrabziehstelle (26) enthält, deren Oberfläche mattiert ist.

## Claims

1. Single-cap electrical discharge lamp (21) having, connected to external supply conductors, a high-pressure discharge vessel as the light source (22) in a glass bulb (23) which is circular-cylindrical or circular-cylindrical in sections and is closed off in the shape of a bowl on the side remote from the cap (24), characterized in that the bowl (25) of the bulb is partially or fully matted and contains a pumping tip (26) whose surface is matted.

## Revendications

1. Lampe (21) à décharge électrique, ayant un culot d'un seul côté, comportant un tube de décharge à haute pression, à titre de source (22) lumineuse, relié à des entrées de courant extérieures, disposé dans une ampoule (23) de verre de forme cylindrique de section circulaire ou cylindrique de section circulaire par tronçon, cette ampoule étant fermée en forme de dôme du côté qui est opposé au culot (24), caractérisée en ce que le dôme (25) d'ampoule est dépoli, en partie ou entièrement et comporte un point (26) de tirage de queusot, dont la surface est dépolie.
